# EUROPÄISCHE PATENTSCHRIFT

(11) **EP 0 953 385 B1**
(45) Veröffentlichungstag und Bekanntmachung des Hinweises auf die Patenterteilung: **26.06.2002**
(21) Anmeldenummer: 99108207.4
(22) Anmeldetag: 27.04.1999
(51) Int. Cl.: B21D 3/05

(54) **Richtmaschine für gewalzte Träger**
Straightening machine for rolled beams
Machine pour le dressage des poutres laminées

(30) Priorität: 29.04.1998 DE 19819063
(43) Veröffentlichungstag der Anmeldung: 03.11.1999
(73) Patentinhaber: SMS Demag AG, 40237 Düsseldorf (DE)
(72) Erfinder: Willems, Markus Dipl.-Ing., 40699 Erkrath (DE); Thomas, Reinhold Dipl.-Ing., 41464 Neuss (DE)
(74) Vertreter: Valentin, Ekkehard, Dipl.-Ing.

(56) Entgegenhaltungen:
- EP-A- 0 472 765
- EP-A- 0 693 329
- JP-A- 9 253 750

## Beschreibung

Die Erfindung betrifft eine Richtmaschine für gewalzte Träger, insbesondere H-Träger, bei der mindestens eine der beiden den Trägerflanschen von innen her anliegenden, von einer mit einer Kolben-/Zylindereinheit ausgebildeten Richtwelle getragenen Richtscheiben axial verstellbar ist, wobei die eine Richtscheibe über eine Montagebuchse fest mit der Richtwelle verbunden ist, während die andere Richtscheibe ihrem Einstellmaß entsprechend positionsfixiert auf einer auf der Montagebuchse verstellbar angeordneten Verschiebebuchse - auf der gegebenenfalls auch mehrere (bis zu drei) Richtscheiben angeordnet sein können - sitzt. Eine solche Richtmaschine gemäß Oberbegriff von Anspruch 1 ist aus der JP-A-9-253 750 bekannt. Die Verschiebebuchse wird dort von einem Schneckengetriebe verstellt.

Eine Profilrichtmaschine, bei der sich das Außen- bzw. Kammermaß der Richtscheiben durch axiales Verschieben der einen Richtscheibe verändern läßt, ist auch durch die EP-B1 0 472 765 bekanntgeworden. Die verschiebbare Richtscheibe ist dort auf einer die Montagebuchse konzentrisch übergreifenden Hülse bzw. Verschiebebuchse angeordnet. Die Montagebuchse bzw. -hülse ist über eine Keilfeder mit der Richtwelle verbunden, und eine weitere Keilfeder stellt die Verbindung zwischen der Montagebuchse und der äußeren Hülse bzw. Verschiebebuchse her. Die Montagebuchse bzw. -hülse wird durch eine Andrück-Hülse axial festgelegt, die ein Zapfenende der Richtwelle konzentrisch umschließt. Um diese Andrückhülse herum ist drehbar eine Gewindehülse mit einem an seiner Außenfläche angeformten Gewinde angeordnet. Ein auf dieses Außengewinde aufgeschraubter Ring ist mit der Verschiebebuchse bzw. -hülse verbunden, um eine Drehung relativ zu einem Richtmaschinen-Rahmen zu verhindern, stattdessen die Rotationsbewegung in eine axiale Verschiebebewegung der Verschiebehülse umzuwandeln, sobald der Verstellmotor in Betrieb gesetzt wird. Abgesehen von einer somit äußerst aufwendigen Bauweise treten bei dieser Richtscheibenverstellung exzentrisch mehr oder weniger große Massen auf.

Der Erfindung liegt die Aufgabe zugrunde, eine gattungsgemäße Richtmaschine ohne die genannten Nachteile zu schaffen, insbesondere mit einem einfachen Aufbau sowohl die axiale Verstellbarkeit als auch die Montage und Demontage zu ermöglichen.

Diese Aufgabe wird erfindungsgemäß durch die im unabhängigen Anspruch angegebenen Merkmale gelöst. Sofern lediglich das Außenbzw. Kammermaß der Richtscheiben verändert werden muß, z.B. wenn im Walzprogramm auf Träger mit unterschiedlichen Flanschdicken (Hyper-Beams) oder unterschiedlichen Steghöhen übergegangen wird, braucht lediglich die Verschiebebuchse mit der von ihr getragenen Richtscheibe durch die Kolben-/Zylindereinheit auf der Montagebuchse verstellt zu werden.

Wenn auf ein völlig anderes Walzprofil, beispielsweise ein H-Profil eines anderen Beam-Blanks, übergegangen wird, wird an die mit der Kolben-/Zylindereinheit verbundene Verschiebebuchse außerdem noch die Montagebuchse angekuppelt, vorzugsweise über mindestens einen Stift oder ergleichen, z.B. Knebel oder Gwindeknebel. Dieser kann von außen in zueinander eine fluchtende Lage einnehmenden Radialbohrungen der beiden Buchsen gesteckt oder geschraubt werden. In diesem Fall läßt sich die gesamte Einheit von dem Richtwellenzapfen abziehen und durch eine dem Profilwechsel in der Walzstraße entsprechend mit eingestellten Richtscheiben vorbereitete Einheit austauschen. Damit sich beim Verändern des Außen- bzw. Kammermaßes dieses exakt einstellen läßt, kann von außen auf die beiden Richtscheiben eine Meßvorrichtung aufgesetzt werden. Diese läßt sich so ausstatten, daß bei Erreichen des gewünschten Maßes ein Hydraulikventil angesteuert wird, welches den Bewegungsvorgang unterbricht, weil die Druckmittelbeaufschlagung der Kolben-/Zylindereinheit unterbrochen wird.

Eine bevorzugte Ausgestaltung der Erfindung sieht vor, daß die Verschiebebuchse über ein mit ihrem richtwellenzapfenseitigen Ende auf der Kolbenstange der Kolben-/Zylindereinheit festgelegte Klemmbuchse drehfest mit der Richtwelle verbunden und von der Kolben-/Zylindereinheit axial verstellbar ist. Die die Verbindung von der vorzugsweise zentrisch in der Richtwelle angeordneten Kolben-/Zylindereinheit zu der Verschiebebuchse herstellende Klemmbuchse läßt sich drehfest mit der Richtwelle vorteilhaft durch ein radial aufweitbares und entspannbares Reibschluß-Element erreichen, das zwischen der Richtwelle und der Klemmbuchse auf dem Richtwellenzapfen angeordnet ist. Derartige Anschlußkupplungen sind im Handel erhältlich und bestehen aus einer Hohlbuchse, in deren Innenraum ein konischer Ringkolben hydraulisch verschoben werden kann. Beim Verschieben des konischen Ringkolbens wird eine radiale Ausdehnung bewirkt, so daß eine spielfreie und kraftschlüssige Verbindung zwischen der Klemmbuchse und der Richtwelle entsteht. Jeweils nach der Montage bzw. Demontage wird das Öl wieder abgelassen, so daß während des Betriebes kein Öldruck in dem radialen Aufweitelement vorhanden ist.

Nach einem Vorschlag der Erfindung sichert ein auf dem Wellenzapfen angeordneter Bajonettring die Montagebuchse in ihrer eingestellten Betriebslage, dem vom Wellenzapfenende her ein Kontermittel zugeordnet ist. Der Bajonettring und das Kontermittel übernehmen nicht nur die Lagesicherung der auf die Richtwelle aufgezogenen Richtscheiben-Einheit, sondern das vor dem Bajonettring angeordnete Kontermittel, vorzugsweise eine Schraubmutter, nimmt weiterhin auch Axialkräfte auf, falls diese auf die maschinenseitige Richtscheibe wirksam werden. Axialkräfte, die in der Regel nur von außen auf die Richtscheiben einwirken, nimmt während des Richtvorganges, falls solche Kräfte durch eine falsche Positionierung der Richtscheibe von außen auftreten sollten, die Schraubmutter vor dem Bajonettring auf.

Nach einer bevorzugten Ausführung der Erfindung ist auf einem Walzenabschnitt zwischen einem Fixierring und dem Bajonettring eine Hydraulikmutter mit einer mechanischen Kontermutter (-ring) angeordnet. Mit dieser läßt sich mit weitaus größerer Kraft als das bei einer mechanischen Konterung der Fall wäre, die Montagebuchse über den Bajonettring auf die Richtwelle aufdrücken. Anschließend übernimmt das Kontermittel bzw. die Schraubmutter die Lagesicherung der aufgezogenen Montagebuchse, wobei der Druck der Hydraulikmutter danach abgelassen werden kann.

Eine vorteilhafte Variante der Erfindung sieht vor, daß der die verstellbare Richtscheibe auf der Verschiebebuchse sichernden Konterung temporär eine Hydraulikeinheit vorgeschaltet ist. Zur einfachen Positionierung der während des Richtbetriebes die Einstellung der verschiebbaren Richtscheibe konternden mechanischen Mutter wird demgemäß im Sinne einer Konzeptgleichheit mit dem hydraulisch vorgespannten Bajonett durch die Hydraulikeinheit, die nur auf dem Bauplatz benötigt wird, eine ausreichende Vorspannung (ca. 50 t) erzielt, so daß sich die Kontermutter auf die Verschiebebuchse aufschrauben läßt. Nach dem Vorspannen der Richtscheibeneinheit wird dieses Hydraulikteil bzw. die Spanneinheit wieder entfernt, worauf die mechanische Mutter die Sicherung der eingespannten Lage übrnimmt.

Weitere Merkmale und Vorteile der Erfindung ergeben sich aus den Ansprüchen und der nachfolgenden Beschreibung, in der in den Zeichnungen dargestellte Ausführungsbeispiele des Gegenstandes der Erfindung näher erläutert sind. Es zeigen:
- Fig. 1: von einer nicht dargestellten Rollenrichtmaschine als Einzelheit die auf einer Richtwelle angeordneten Richtscheiben mit Verstelleinheit, im Teilquerschnitt dargestellt;
- Fig. 2: die Richtscheiben-Einheit gemäß Fig. 1 in einer Ausbauphase bei der Demontage der Richtscheiben von der Richtwelle; und
- Fig. 3: als Einzelheit eine alternative Ausführung der in Fig. 1 durch einen strichpunktierten Kreis gekennzeichneten Bauteile.

Von einer Richtmaschine, die obere und untere Richtwellen 1 mit darauf angeordneten Richtscheiben 2, 3 aufweist, ist in der halbsymmetrischen Darstellung gemäß Fig. 1 der Richtzapfen 4 einer unteren Richtwelle 1 gezeigt. Die zum Richten eines warmgewalzten H-Trägers 35 mit den unteren Richtscheiben 2, 3 zusammenwirkenden oberen Richtscheiben 2a, 3a sind nur schematisch angedeutet. Auf dem Richtzapfen 4 der Richtwelle 1 ist über eine Paßfeder 5 eine Montagebuchse 6 verkeilt, auf der die hintere Richtscheibe 2 mittels einer mechanischen Mutter 7 festgelegt ist.

Die vordere bzw. in Fig. 1 rechte Richtscheibe 3 ist in Richtung der beiden Pfeile verschieb- bzw. verstellbar ausgebildet, um auf diese Weise das Kammermaß 8, d.h. den Abstand zwischen den beiden Innenflächen der H-Träger 35 zu verändern, beispielsweise beim Walzen von Trägern mit einer anderen Flanschdicke oder einer anderen Steghöhe. Zum Auseinander- oder Zusammenfahren der Richtscheiben 2, 3 ist eine die Richtscheibe 3 tragende Verschiebebuchse 9 auf einer Keilführung 10 der Montagebuchse 6 angeordnet. Die Richtscheibe 3 stützt sich gegen Beilagen 11 ab, an die sie von einer auf die Verschiebebuchse 9 von deren freien Ende her aufgeschraubten mechanischen Mutter 12 verspannt wird. Die Verschiebebuchse 9 ist über eine schematisch angedeutete Schraubverbindung 13 mit einer Klemmbuchse 14 verbunden, die sich an ihrem richtwellenzapfenseitigen Ende auf der Kolbenstange bzw. einem Kolbenstangenkopf 15 einer zentrisch in dem Richtzapfen 4 angeordneten Kolben-/Zylindereinheit 16 abstützt und darauf mit einer Kontermutter 17 festgelegt ist.

Zur axialen Verspannung der Montagebuchse 6 auf dem Richtzapfen 4 dient ein zur Anlage an das freie Stirnende gebrachter Bajonettring 18, der in seiner Lage von einer auf einen Zapfenabschnitt 19 des Richtzapfens 4 aufgeschraubten Mutter 20 gekontert wird. Zwischen dem Zapfenabschnitt 19 des Richtzapfens 4 und der Klemmbuchse 14 ist ein hydraulisch radial aufweitbares und entspannbares Aufweitelement 21 angeordnet, das zum Verschieben eines in seinem Innenraum aufgenommenen konischen Ringkolbens 22 über einen Hydraulikanschluß 23 an eine Druckmittelquelle (Hydraulikpumpe) angeschlossen werden kann. Durch die beim Verschieben des Ringkolbens 22 radiale Ausdehnung entsteht eine spielfreie und kraftschlüssige Verbindung zwischen dem Zapfenabschnitt 19 und der Klemmbuchse 14, die somit auf dem Richtzapfen 4 festgelegt ist.

Soll das Kammermaß 8 vergrößert werden, muß die verstellbare Richtscheibe 3 auf der Montagebuchse 6 in Richtung des in Fig. 1 nach rechts weisenden Pfeiles auf der Keilführung 10 verschoben werden. Dazu braucht nach dem Stillsetzen der Richtmaschiene über den Hydraulikanschluß 23 das Aufweitelement 21 lediglich mit einem nicht dargestellten Hydraulikaggregat verbunden und der Reibschluß zwischen der Klemmbuchse 14 und dem Richtzapfen 4 aufgehoben zu werden. Die daraufhin mit Drucköl zu beaufschlagende Kolben-/Zylindereinheit 16 verstellt dann die mit der Klemmbuchse 14 verschraubte Verschiebebuchse 9 und die von ihr getragene Richtscheibe 3 in die gewünschte, meßtechnisch überwachte neue Position. Sobald im Anschluß daran das radiale Aufweitelement 21 wieder den Reibschluß zischen dem Zapfenabschnitt 19 der Richtwelle 1 und der Klemmbuchse 14 hergestellt hat, sichert es die eingestellte Lage der Richtscheibe 3. Der maximale Verstellbereich für die Richtscheibe 3 läßt sich im übrigen - sofern das für gewisse Anwendungsfälle nötig sein sollte - in einfacher Weise durch von vornherein verlängertem oder verkürztem Richtzapfen 4 und Klemmbuchse 14 variieren.

Die Demontage der Richtscheibeneinheit wird in Fig. 2 gezeigt. Auch in diesem Fall ist es erforderlich, das radiale Aufweitelement 21 zunächst in seine drucklose Ausgangsposition zu bringen, d.h. den inneren Keil bzw. konischen Ringkolben 22 in seine Löseposition zu verschieben, so daß keine radialen Spreizkräfte mehr vorliegen. Es läßt sich dann zunächst die Kontermutter 20 lösen, die zum Einstecken eines Rundstabes eine Aufnahmebohrung 25 aufweist, und danach kann der Bajonettring 18 mit einem von außen in eine Aufnahmebohrung 24 einzusteckenden Rundstab mechanisch gelöst, d.h. um 45° aus der Position gemäß Fig. 1 in die in Fig. 2 gezeigte Position gedreht werden. Ein im Ausführungsbeispiel in zueinander fluchtende Bohrungen 26 bzw. 27 von Montagebuchse 6 und Verschiebebuchse 9 gesteckter Stift 28 (vgl. Fig. 2) - um diese Deckungslage der Bohrungen zu erreichen, muß die Verschiebebuchse 9 in die in Fig. 1 gezeigte Grund- bzw. Nullstelung gebracht werden - stellt die zur gemeinsamen Verschiebung notwendige Verbindung zwischen diesen beiden Bauteilen her. Durch Anschließen der Kolben-/Zylindereinheit 16 an eine Druckmittelquelle wird dann die Kolbenstange 15 in die in Fig. 2 dargestellte Ausbaulage ausgefahren und zieht dabei die gesamte auf der Paßfeder 5 des Richtzapfens 4 geführte Einheit von der Richtwelle 1 ab. Die Kolben-/Zylindereinheit 18 erfüllt somit zwei Funktionen, nämlich einmal die Positionierung allein der Verschiebebuchse 9 zur Kammermaßverstellung und zum anderen das zuletzt beschriebene Abziehen der gesamten Baueinheit von der Richtwelle 1. Die Kolben-/Zylindereinheit 16 besitzt zwei mit einem Proportionalventil angesteuerte, der jeweiligen Funktion zugeordnete Geschwindigkeiten.

Bei der in Fig. 3 dargestellten alternativen Ausführung der in Fig. 1 strichpunktiert eingekreisten Bauteile ist zwischen dem die Montagebuchse 6 axial beaufschlagenden Bajonettring 18 und einem Fixierring 36 eine Hydraulikmutter 29 vorgesehen, die es erlaubt, die Montagebuchse 6 mit größerer Kraft auf der Richtwelle 1 bzw. dem Richtzapfen 4 festzusetzen, wobei eine mit der vorbeschriebenen Kontermutter 20 vergleichbare Kontermutter 37 - sobald der Druck der Hydraulikmutter 29 abgelassen worden ist - dann die Sicherung der aufgeschobenen Montagebuchse 6 übernimmt. Weiterhin ist in Fig. 3 eine auf der Klemmbuchse 14 angeordnete Hydraulikeinheit 30 gezeigt, die allerdings nur auf dem Bauplatz zur Vormontage der Richtscheibeneinheit benötigt wird, um eine zur Vorspannung der Richtscheiben 2, 3 größere Kraft aufbringen zu können. Nach der Vormontage der Richtscheibeneinheit wird diese Hydraulikeinheit 30 dann wieder abgenommen und wie auch in den Figuren 1 und 2 gezeigt übernimmt die mechanische Kontermutter 12 die Fixierung der über die Beilagen 11 eingestellten eingespannten Lage der Richtscheiben.

## Patentansprüche

1. Richtmaschine für gewalzte Träger, insbesondere H-Träger (35), bei der mindestens eine der beiden den Trägerflanschen von innen her anliegenden, von einer mit einer Kolben-/Zylindereinheit (16) ausgebildeten Richtwelle (1) getragenen Richtscheiben (2,3) axial verstellbar ist, wobei die eine Richtscheibe (2) über eine Montagebuchse (6) fest mit der Richtwelle verbunden ist, während die zweite, verstellbare Richtscheibe (3) ihrem Einstellmaß entsprechend positionsgekontert auf einer auf der Montagebuchse (6) verstellbar angeordneten Verschiebebuchse (9) sitzt,
**dadurch gekennzeichnet,**
**daß** die Kolben-/Zylindereinheit (16) zentrisch in der Richtwelle (1) angeordnet ist und sowohl für die Positionierung allein der Verschiebebuchse (9) zur Kammermaßverstellung als auch für das Abziehen der Montagebuchse (6) samt Verschiebebuchse (9) dient.

2. Richtmaschine nach Anspruch 1,
**dadurch gekennzeichnet,**
**daß** die Verschiebebuchse (9) über eine mit ihrem richtwellenzapfenseitigen Ende auf der Kolbenstange (15) der Kolben-/Zylindereinheit (16) festgelegte Klemmbuchse (14) drehfest mit der Richtwelle (1) verbunden und von der Kolben-/Zylindereinheit (16) axial verstellbar ist.

3. Richtmaschine nach Anspruch 1 oder 2,
**dadurch gekennzeichnet,**
**daß** die Veschiebebuchse (9) und die Montagebuchse (6) über mindestens einen Stift (28) miteinander koppelbar sind.

4. Richtmaschine nach einem der Ansprüche 1 bis 3,
**gekennzeichnet durch**
einen auf dem Richtzapfen (4) angeordneten, die Montagebuchse (6) in ihrer eingestellten Betriebslage sichernden Bajonettring (18), dem vom Zapfenende her ein Kontermittel zugeordnet ist.

5. Richtmaschine nach Anspruch 4,
**dadurch gekennzeichnet,**
**daß** das Kontermittel eine auf einen Walzenzapfenabschnitt (19) aufschraubbare Mutter (20) ist.

6. Richtmaschine nach Anspruch 4,
**dadurch gekennzeichnet,**
**daß** auf einem Walzenzapfenabschnitt (19) zwischen einem Fixierring (36) und dem Bajonettring (18) eine Hydraulikmutter (29) mit einer mechanischen Kontermutter (37) angeordnet ist.

7. Richtmaschine nach einem der Ansprüche 1 bis 6,
**dadurch gekennzeichnet,**
**daß** der die verstellbare Richtscheibe (3) auf der Verschiebebuchse (9) sichernden Konterung temporär eine Hydraulikeinheit (30) vorgeschaltet ist.

## Claims

1. A leveling machine for rolled carriers, in particular H-carriers (35), in which at least one of the two leveling disks (2, 3) that inwardly abut the carrier flanges and are carried by a leveling shaft (1) formed with a piston/cylinder unit (16) can be axially shifted, wherein the one leveling disk (2) is rigidly connected with the leveling shaft by a mounting bushing (6), while the second, adjustable leveling disk (3) sits counter-positioned on a sliding bushing (9) movably arranged on the mounting bushing (6) based on its reference dimension, **characterized in that** the piston/cylinder unit (16) is situated centrally in the leveling shaft (1), and serves both to position only the sliding bushing (9) for adjusting the chamber dimensions, and to take off the mounting bushing (6) complete with sliding bushing (9).

2. The leveling machine according to claim 1, **characterized in that** the sliding bushing (9) is connected torsionally resistant to the leveling shaft (1) by a clamping bushing (14) whose leveling shaft journal-side end is fixed on the piston rod (15) of the piston/cylinder unit, and can be axially adjusted by the piston/cylinder unit (16).

3. The leveling machine according to claim 1 or 2, **characterized in that** the sliding bushing (9) and mounting bushing (6) can be coupled by at least one pin (28).

4. The leveling machine according to one of claims 1 to 3, **characterized by** a bayonet ring (18) that is arranged on the leveling journal (4) and secures the mounting bushing (6) in its set operating position, to which is allocated a counter-means from the journal end.

5. The leveling machine according to claim 4, **characterized in that** the counter-means is a nut (20) that can be screwed onto the roller journal segment (19).

6. The leveling machine according to claim 4, **characterized in that** a hydraulic nut (29) with a mechanical counter-nut (37) is situated on a roller journal segment (19) between a fixing ring (36) and the bayonet ring (18).

7. The leveling machine according to one of claims 1 to 6, **characterized in that** a hydraulic unit (30) is temporarily placed upstream from the counter-means that secures the adjustable leveling disk (3) on the sliding bushing (9).

## Revendications

1. Machine à dresser pour supports laminés, en particulier supports en H (35), sur laquelle au moins un des deux disques de dressage (2, 3) placés horizontalement vus de l'intérieur, supportés par un arbre de dressage (1) constitué par une unité piston/cylindre (16) est mobile dans le sens axial, l'un des disques de dressage (2) étant relié fixement par l'intermédiaire d'une douille de montage (6) à l'arbre de dressage, alors que le deuxième disque de dressage (3) mobile est contre-positionné en fonction de sa dimension de réglage sur une douille mobile (9) disposée de manière à pouvoir se déplacer sur la douille de montage (6), **caractérisée en ce que** l'unité piston/cylindre (16) est disposée de manière centrée dans l'arbre de dressage (1) et sert aussi bien pour le simple positionnement de la douille mobile (9) pour le décalage dimensionnel dans le compartiment que pour le retrait de la douille de montage (6) avec la douille mobile (9).

2. Machine à dresser selon la revendication 1, **caractérisée en ce que** la douille mobile (9) est reliée, en résistant à la rotation, par l'intermédiaire d'une douille de blocage (14) fixée, par son extrémité située du côté du tourillon d'arbre de dressage, sur la tige de piston (15), avec l'arbre de dressage (1) et peut être éloignée de l'unité piston/cylindre (16) dans le sens axial.

3. Machine à dresser selon la revendication 1 ou 2, **caractérisée en ce que** la douille mobile (9) et la douille de montage (6) peuvent être couplées ensemble grâce à au moins une cheville (28).

4. Machine à dresser selon une des revendications 1 à 3, **caractérisée par** une bague bayonnette (18) placée sur le tourillon de dressage (4), assurant la douille de montage (6) dans sa position de fonctionnement réglée, à laquelle est rajoutée, à partir de l'extrémité du tourillon, un contre-système.

5. Machine à dresser selon la revendication 4, **caractérisée en ce que** le contre-système est un écrou (20) pouvant être vissé sur une section de tourillon cylindrique (19).

6. Machine à dresser selon la revendication 4, **caractérisée en ce que** sur une section de tourillon cylindrique (19), entre une bague de fixation (36) et la bague bayonnette (18), un écrou hydraulique (29) avec un contre-écrou mécanique (37) est placé.

7. Machine à dresser selon une des revendications 1 à 6, **caractérisée en ce que** au disque de dressage mobile (3) sur le contre-système assurant la douille mobile (9), est temporairement connectée à l'avance une unité hydraulique (30).
